# EUROPÄISCHE PATENTSCHRIFT

(11) **EP 2 956 373 B1**
(45) Veröffentlichungstag und Bekanntmachung des Hinweises auf die Patenterteilung: **22.03.2017**
(21) Anmeldenummer: 14701221.5
(22) Anmeldetag: 24.01.2014
(51) Int. Cl.: B65D 5/74

(54) **VORRICHTUNG ZUM ÖFFNEN UND WIEDERVERSCHLIESSEN VON LEBENSMITTEL ENTHALTENDEN PACKUNGEN**
DEVICE FOR OPENING AND RECLOSING PACKAGES CONTAINING FOOD
DISPOSITIF D'OUVERTURE ET DE REFERMETURE D'EMBALLAGES CONTENANT DES ALIMENTS

(30) Priorität: 15.02.2013 DE 102013101526
(43) Veröffentlichungstag der Anmeldung: 23.12.2015
(73) Patentinhaber: SIG Technology AG, 8212 Neuhausen am Rheinfall (CH)
(72) Erfinder: STIRN, Mathias, 01277 Dresden (DE)
(74) Vertreter: Cohausz & Florack
(86) Internationale Anmeldenummer: PCT/EP2014/051441
(87) Internationale Veröffentlichungsnummer: WO 2014/124794

(56) Entgegenhaltungen:
- WO-A1-2004/083055
- DE-A1-102010 040 825
- JP-A- H11 171 233
- JP-A- 2010 023 873

## Beschreibung

Die Erfindung betrifft eine Vorrichtung zum Öffnen und Wiederverschließen von Lebensmittel enthaltenden Packungen, insbesondere Karton/Kunststoff-Verbundpackungen, mit einem Ausgießelement mit einem umlaufenden Flansch zur Befestigung auf der Packung und einem Stutzen zum Ausgießen sowie einen im Inneren des Stutzens angeordneten Schneidelements mit einer Mehrzahl über den Umfang angeordneter und auf die Packung gerichteter Zähne und mit einer Schraubkappe, wobei das Schneidelement durch eine Drehbewegung der Schraubkappe zum erstmaligen Öffnen der Packung eine Ausgießöffnung in das Folienverbundmaterial schneidet.

Öffnungs- bzw. Ausgießvorrichtungen für Lebensmittelverpackungen, beispielsweise Getränkepackungen, sind in vielerlei Ausgestaltungen seit langem bekannt. Sie basieren stets auf einem Zusammenwirken mit der zu öffnenden Packung, dazu weisen die mit solchen Öffnungs- bzw. Ausgießelementen versehenen Packungen häufig eine vorbereitete Schwächung auf, um den Öffnungsvorgang zu vereinfachen. Hierbei kann es sich um eine mechanische Schwächungslinie des Verbundmaterials handeln oder aber um ein sog. überbeschichtetes Loch, bei dem eine Gießöffnung bereits in das Trägermaterial aus Karton eingestanzt wird, und dann beidseitig mit entsprechenden Kunststoff- und ggf. weiteren Schichten überlaminiert wird.

Eine Vorrichtung zum Öffnen und Wiederverschließen gemäß dem Oberbegriff des Anspruchs 1 ist aus der JP 2010 023 873 A bekannt.

Die Ausführungen der Geometrie und der Anzahl der Zähne bekannter Vorrichtungen unterscheidet sich genauso wie die jeweilige Schneidkinematik. So ist es aus der JP 11-171 233 A bekannt, unterschiedlich hohe Zähne zu verwenden, um bei einer axialen Schneidbewegung die Zahnspitzen bzw. Zahnbasen unterschiedlich tief in das Packungsmaterial zu stoßen, um auf diese Weise die Öffnungskräfte zu reduzieren.

Aus der EP 1 396 435 A1 ist eine wiederverschließbare Öffnungsvorrichtung der vorgenannten Art bekannt, bei der die Öffnungsbewegung schraubenförmig erfolgt, wobei eine geschärfte Schneidkante und nachlaufende Stechzähne mit unterschiedlicher Höhe vorhanden sind.

Aus der EP 1 795 456 A1 ist ein ähnliches Ausgießelement bekannt, welches geschärfte Schneidkanten mit unterschiedlichen Schneidflächen aufweisen. Zwischen den Schneidzähnen befinden sich flache zahnlose Abschnitte.

Es ist auch bereits bekannt (DE 10 2004 040 928 A1), die Zahngeometrie so zu wählen, dass sie an ihrer Spitze spitz ausgeführt werden und die Schneidkante zwischen den einzelnen Zähnen immer flacher wird und horizontal ineinander übergehen.

Schließlich ist es aus der DE 10 2010 040 825 A1 bekannt, einen Schneidzahn und in der Höhe gestaffelte Folgezähne zu verwenden, wobei zwischen den Zähnen Spanaufnahmeräume vorhanden sind, um bei der schraubenförmigen Schraubbewegung das freigeschnittene Packungsmaterial im Gießöffnungsbereich zu bewegen.

Davon ausgehend liegt der vorliegenden Erfindung die Aufgabe zu Grunde, die beim erstmaligen Öffnen von Lebensmittelpackungen notwendigen Öffnungskräfte noch weiter zu reduzieren und möglichst gleichmäßig über den gesamten Öffnungsvorgang zu verteilen. Des Weiteren sollen ein einfacher und möglichst flacher Aufbau und eine leichte Bauweise der Ausgießelemente erreicht werden, um deren Wirtschaftlichkeit weiter zu erhöhen.

Zur Lösung der Aufgabe ist bei einer Vorrichtung mit den Merkmalen des Oberbegriffs von Patentanspruch 1 vorgesehen, dass die Zähne des Schneidelements an ihrer Spitze einen hohen Gradienten, an ihren Flanken einen flacheren Gradienten und an ihrer Zahnbasis wieder einen hohen Gradienten aufweisen.

Die Erfindung hat erkannt, dass durch die besondere Ausformung der Zahngeometrie hinsichtlich seines Gradienten, also der Steigung seiner Zahnflanken, ein schneller, gleichmäßiger Einstich ins Folienmaterial und ebenfalls ein schneller und sicherer Durchschnitt bei relativ geringer Vorschubbewegung erfolgt.

Für das Schneiden spielt insbesondere die aufzubringende Kraft beim Einstechen, Schneiden und Durchtrennen eine besondere Rolle. Der Öffnungsvorgang kann hier in drei Phasen eingeteilt werden. Diese sind in Fig. 5, in der die aufzubringende Kraft F über die Strecke s aufgetragen ist, grafisch wiedergegeben.

Dabei zeigt die durchgezogene Linie den "herkömmlichen" Kraftverlauf eines als Schneidring ausgebildeten Schneidelements während des Öffnungsvorgangs, wobei der Schneidring mit gleichmäßigen (dreieckigen) Zähnen bestückt ist. Die gestrichelte Kurve gibt den Kraftverlauf beim Öffnungsvorgang mit einer erfindungsgemäßen Vorrichtung wieder.

In Phase I wird die ,Einstichkraft' durch die erfindungsgemäße Zahnform deutlich reduziert. In Phase II nimmt die Schnittzügigkeit ab, die Kraft liegt in diesem Bereich leicht über der einer Öffnungsvorrichtung mit herkömmlichen Zahnformen (Dreiecken). Unter 'Schnittzügigkeit' versteht man das Verhältnis von tangentialer zu normaler Relativgeschwindigkeit von Verarbeitungsgut und Arbeitsorgan. Durch die neue Ausgestaltung des Schneidelements mit der besonderen Zahnform wird, wie in Phase III erkennbar, auch die ,Durchstichkraft' deutlich reduziert. Man erkennt deutlich, dass in allen drei Phasen annähernd die gleiche Kraft aufgebracht werden muss, um den Öffnungsvorgang durchzuführen. Dies bedeutet, dass der Verbraucher beim gleichmäßigen Abschrauben der Schraubkappe nach kurzer Zeit eine sehr vergleichmäßigte Kraftanstrengung benötigt, um die Gießöffnung im Packungsmaterial freizulegen.

Die drei Phasen entsprechen dabei den unterschiedlichen Gradienten der Zähne: durch die fast nadelförmigen Zahnspitzen erfolgt für jeden Zahn ein punktuelles Einstechen mit verringerter Kraft (Phase I). Bei der weiteren Bewegeung nimmt der Gradient (Steigung) der Zahnflanke ab (Phase II), und schließlich beim Durchtrennen (Phase III) sorgt der wieder hohe Gradient für ein sauberes Durchtrennen der geschnittenen Öffnungsbahn. Die Kontur jedes einzelnen Zahnes (hoher Gradient zum Einstechen; reduzierter Gradient zum Schneiden; hoher Gradient zum Durchschneiden) führt zu einem besonders sauberen Schnitt, auch durch einen besonders dehnbaren Folienverbund.

Nach einer weiteren Ausgestaltung der Erfindung sind die Zähne des Schneidelements unmittelbar benachbart zueinander angeordnet, so dass sich ihre Schneiden berühren. Diese Ausführung ist besonders zweckmäßig, da sie ein besonders schnelles Trennen der Folien zu Folge hat. Die geschärften Zahnflanken können sich hier bis zur Zahnbasis, wo sich die benachbarten Zähne bereits berühren, erstrecken.

Nach einer weiteren Lehre der Erfindung beträgt die Anzahl der Zähne eines Schneidelements zwischen 10 und 20 und liegt bevorzugt zwischen 15 und 20. Durch die relativ hohe Anzahl an Zähnen verteilt sich die Einstichkraft gleichmäßig über den Umfang, da an der Öffnungslinie zunächst eine Perforation entsteht.

In weiterer Ausgestaltung der Erfindung ist vorgesehen, dass die Zahnflanken geschärft ausgebildet sind. Hierbei lassen sich beide Zahnflanken des Zahnes mit einer Messerklinge vergleichen, welche entweder ein- oder beidseitig geschärft sein können.

Nach einer weiteren Ausbildung der Erfindung weist die Kontur der Zahnflanken im Bereich des flacheren Gradienten Schwünge auf. Auch diese Schwünge innerhalb des Bereichs mit flacherer Steigung reduzieren auf Grund der "Sägezahnausbildung" die Schnittkräfte durch zeitweilige Vergrößerung der Schnittzügigkeit.

Gemäß einer weiteren Ausgestaltung der Erfindung ist vorgesehen, dass das Schneidelement einen Bereich ohne Zähne aufweist. Hierdurch wird zuverlässig gewährleistet, dass das freigeschnittene Packungsmaterial der Ausgießöffnung mit dem restlichen Packungsverbund verbunden bleibt und somit nicht ins Produkt fallen kann.

Besonders bevorzugt sind nach einer weiteren Lehre der Erfindung die Zahnflanken jedes Zahns symmetrisch ausgebildet. Dies gilt sowohl für die Geometrie der Zahnflanken als auch von Vorder- und Rückseite des Zahns.

Eine weitere Ausgestaltung der Erfindung sieht vor, dass die Zahnflanken jedes Zahns auch in Schneidrichtung geneigt ausgebildet sein können. Auf diese Weise kann der Schneidvorgang optimal der jeweiligen Öffnungssituation angepasst werden.

Damit beim Vorhandensein einer überbeschichteten Öffnung die Membran aus herauszulösendem Folienverbund den Zähnen möglichst wenig Widerstand entgegenbringen kann, sieht eine weitere Ausbildung der Erfindung vor, dass die Zähne eine geringe Stärke aufweisen. Auf diese Weise wird nur eine geringe Schnittbreite benötigt. Bei einer solchen Ausgestaltung kann es vorteilhaft sein, dass die Zähne zu ihrer Verstärkung mit Längsrippen versehen werden.

Nach einer weiteren Lehre der Erfindung weisen alle Zähne die gleiche Höhe auf. Dies ist besonders zweckmäßig, da beim Einstichvorgang die Penetration des Kunststoffmaterials zeitgleich stattfindet und die Abstände zwischen den Perforierungen gleich groß ausgebildet sind.

Eine weitere Ausgestaltung der Erfindung sieht vor, dass alle Zähne die gleiche Geometrie aufweisen. Dies ist nicht nur hinsichtlich einer günstigen Ausgestaltung des verwendeten Spritzgießwerkzeuges, sondern auch hinsichtlich einer geringen Bauhöhe der Vorrichtung von besonderem Vorteil.

In weiterer Lehre der Erfindung ist vorgesehen, dass zur Führung Bewegung des Schneidelements Führungsmittel zwischen Stutzen und Schneidelement dienen. Bei diesen Führungsmitteln kann es sich um Stege, Nocken und/oder um Gewinde bzw. Gewindeabschnitte handeln. Durch entsprechende Anordnungen bzw. Abfolge von Stegen, Nocken bzw. Gewindeabschnitten wird die Öffnungsbewegung bestimmt, welche sich aus einer reinen axialen (Stech-)Bewegung, reiner rotatorischen (Schneid-)Bewegungen und deren Überlagerung zusammensetzen kann.

Eine weitere Ausgestaltung der Erfindung sieht vor, dass durch entsprechende Betätigungselemente eine Wirkverbindung zwischen Schneidelement und Schraubkappe erreicht wird. Eine solche Ausbildung ist besonders zweckmäßig, da eine einzige Bewegung des Benutzers, nämlich das Aufschrauben des Deckels, ausreicht, um auch das Schneidelement im Inneren der Vorrichtung translatorisch und/oder rotatorisch zu bewegen, um den Öffnungsvorgang durchzuführen.

Die Erfindung wird nachfolgend anhand einer lediglich ein bevorzugtes Ausführungsbeispiel darstellenden Zeichnung näher erläutert. In der Zeichnung zeigen
- Fig. 1: ein Ausführungsbeispiel einer erfindungsgemäßen Vorrichtung im Applikationszustand, in perspektivischer Ansicht von unten,
- Fig. 2: ein einzelnes Schneidelement der Vorrichtung in perspektivischer Ansicht,
- Fig. 3: zwei Zähne des Schneidelementes in vergrößerter Darstellung und
- Fig. 4a-4e: in schematischer Darstellung, den Öffnungsvorgang des Schneidelements durch den Folienverbund.

Eine erfindungsgemäße Vorrichtung ist in Fig. 1 im Applikationszustand dargestellt. Ein Ausgießelement 1 ist mit einem umlaufenden Flansch 2 versehen, welcher von seiner sichtbaren Unterseite beim Aufbringen des Ausgießelements 1 über einem ,überbeschichteten Loch' auf einer Getränkepackung aufgebracht wird. Das Ausgießelement weist einen sich nach oben erstreckenden tubusförmigen Stutzen 3 auf, der in Fig. 1 nicht zu erkennen ist, da er vom innen liegenden Schneidelement 4, welcher als Schneidring ausgebildet ist, und von einer oben aufgesetzten Schraubkappe 5 verdeckt ist.

Zur besseren Übersicht ist der Schneidring des Schneidelements 4 in Fig. 2 einzeln dargestellt. Dabei erkennt man eine Mehrzahl über den Umfang des Schneidrings angeordnete nach unten gerichteten Zähne 6, welche im dargestellten und insoweit bevorzugten Ausführungsbeispiel alle identisch ausgeführt sind. In Fig. 3 ist eine nochmalige Vergrößerung zweier Zähne 6 dargestellt, in denen erkennbar ist, dass die jeweiligen Zahnflanken 6A und 6B jedes einzelnen Zahns 6 an der Zahnspitze zunächst einen sehr hohen Gradienten, also eine hohe Steigung, dann einen flacheren Gradienten und im Bereich der Zahnbasis wieder einen hohen Gradienten aufweisen. Man erkennt, dass durch die unmittelbar benachbart angeordneten Zähne 6 die benachbarten Flanken 6A und 6B bis zur Zahnbasis verlaufen, um auf diese Weise eine noch bessere Schnittwirkung zu erzielen.

Aus Fig. 2 geht ferner hervor, dass das Schneidelement 4 einen Bereich 7 ohne Zähne aufweist. Durch diese Ausbildung wird sicher gestellt, dass das aus der Gießöffnung freigeschnittene Folienstück nicht vollständig vom Packungsverbund getrennt wird, sondern über eine ausreichende "Brücke" mit dem Packungsverbund verbunden bleibt, damit diese die Gießöffnung nicht zusetzt und so den Gießvorgang behindert.

Fig. 2 zeigt weiter, dass ein im Inneren des Schneidelements vorhandenes Antriebselement 8 radial nach innen vorsteht, um gemeinsam mit im Inneren der Schraubkappe 5 vorgesehenen Antriebselementen 9 bzw. 10 eine Wirkverbindung mit der Schraubkappe 5 zu erreichen. Die Flanke 11 der Kulisse des vom Inneren der Schraubkappe 5 vorstehenden Antriebselements 9 sorgt beim Abdrehen der Schraubkappe 5 für eine Öffnungsbewegung des Schneidelements 4. Die als "Flossen" ausgebildeten Antriebselemente 9 und 10 dienen ferner dem Freiräumen der Gießöffnung durch ein Verschieben des Folienmaterials in den zahnlosen Bereich 7 des Schneidelements 4. Beim abermaligen Zuschrauben der Schraubkappe 5 erfolgt ein nochmaliges Hinunterdrücken des Schneidelements 4 bis in eine Endstellung, in der sich über den Umfang des Schneidelements 4 außen angeordnete Anschläge 12 mit entsprechenden Vorsprüngen 13 im inneren des Flansches 2 zusammenwirken und das Schneidelement 4 verklemmen.

Der gesamte Öffnungsvorgang ist nun in den Fig. 4a bis 4e schematisch dargestellt. Man erkennt eine auf eine - nur teilweise dargestellte - Packung P, die im Bereich einer überbeschichteten Öffnung mit einer Folienmembran M versehen ist, aufgesiegelte Öffnungsvorrichtung, von der in der dargestellten Schnittfolge nur der Flansch 2 und der Stutzen 3 zu erkennen sind.

Im Inneren des Stutzens 3 befindet sich in der Applikationsstellung (Fig. 4a) das Schneidelement 4, welches durch nicht dargestellte Führungsmittel zwischen Schneidelement 4 und Stutzen 3 gelagert ist.

Ein Abschrauben der Schraubkappe führt zu einem definierten Einstechen der Zähne 6 in die Folienmembran M, wie in Fig. 4b dargestellt, die der Phase I entspricht.

Nach der ersten Stechbewegung erfolgt ein Aufschneiden, wie in Fig. 4c dargestellt, wobei, wie erwähnt, die gleichmäßige Krafteinleitung durch eine veränderte Schnittzügigkeit aufgrund der besonderen Ausgestaltung der Zahngeometrie verbessert wird (Phase II).

Schließlich ist Fig. 4d zu entnehmen, dass das Schneidelement 4 nun soweit ins Packungsinnere vorgedrungen ist, dass die Zähne die Membran nahezu vollständig durchtrennt haben. Nach dem Durchschneiden der Membran (Phase III) über einen Umfang von etwa 300° ist die Gießöffnung freigelegt und lässt sich der Folienrest 14 durch weiteres Eindringen des Schneidelements 4 seitlich einklemmen, um ein zuverlässiges Ausgießen durch eine freie Gießöffnung zu erreichen.

Die Erfindung ist nicht auf das dargestellte Ausführungsbeispiel beschränkt, sondern lässt sich auf vielfältige Ausgestaltungen erweitern, ohne die grundlegende Idee der Erfindung zu verlassen. Dazu sind in den Unteransprüchen weitere bevorzugte Ausgestaltungen vorgesehen.

## Patentansprüche

1. Vorrichtung zum Öffnen und Wiederverschließen von Lebensmittel enthaltenden Packungen (P), insbesondere Karton/Kunststoff-Verbundpackungen, mit einem Ausgießelement (1) mit einem umlaufenden Flansch (2) zur Befestigung auf der Packung (P) und einem Stutzen (3) zum Ausgießen sowie einen im Inneren des Stutzens (3) angeordneten Schneidelements (4) mit einer Mehrzahl über den Umfang angeordneter und auf die Packung gerichteter Zähne (6) und mit einer Schraubkappe (5), wobei das Schneidelement (4) durch eine Drehbewegung der Schraubkappe (5) zum erstmaligen Öffnen der Packung (P) eine Ausgießöffnung in das Folienverbundmaterial schneidet,
**dadurch gekennzeichnet, dass**
die Zähne (6) des Schneidelements (4) an ihrer Spitze einen hohen Gradienten, an ihren Flanken einen flacheren Gradienten und an ihrer Zahnbasis wieder einen hohen Gradienten aufweisen.

2. Vorrichtung nach Anspruch 1,
**dadurch gekennzeichnet, dass**
die Zähne (6) des Schneidelements (4) unmittelbar benachbart zueinander angeordnet sind, so dass sich ihre Schneiden berühren.

3. Vorrichtung nach Anspruch 1 oder 2,
**dadurch gekennzeichnet, dass**
die Anzahl der Zähne (6) eines Schneidelements (4) zwischen 10 und 20, bevorzugt zwischen 15 und 20 beträgt.

4. Vorrichtung nach einem der Ansprüche 1 bis 3,
**dadurch gekennzeichnet, dass**
die Zahnflanken geschärft (6A, 6B) ausgebildet sind.

5. Vorrichtung nach einem der Ansprüche 1 bis 4,
**dadurch gekennzeichnet, dass**
die Kontur der Zahnflanken (6A, 6B) im Bereich des flachen Gradienten Schwünge aufweist.

6. Vorrichtung nach einem der Ansprüche 1 bis 5,
**dadurch gekennzeichnet, dass**
das Schneidelement (4) einen Bereich (7) ohne Zähne aufweist.

7. Vorrichtung nach einem der Ansprüche 1 bis 6,
**dadurch gekennzeichnet, dass**
die Zahnflanken (6A, 6B) jedes Zahns (6) symmetrisch ausgebildet sind.

8. Vorrichtung nach einem der Ansprüche 1 bis 7,
**dadurch gekennzeichnet, dass**
die Zahnflanken (6A, 6B) jedes Zahns (6) geneigt ausgebildet sind.

9. Vorrichtung nach einem der Ansprüche 1 bis 8,
**dadurch gekennzeichnet, dass**
die Zähne (6) eine geringe Stärke aufweisen und zur Verstärkung mit Längsrippen versehen sind.

10. Vorrichtung nach einem der Ansprüche 1 bis 9,
**dadurch gekennzeichnet, dass**
alle Zähne (6) die gleiche Höhe aufweisen.

11. Vorrichtung nach einem der Ansprüche 1 bis 10,
**dadurch gekennzeichnet, dass**
alle Zähne (6) die gleiche Geometrie aufweisen.

12. Vorrichtung nach einem der Ansprüche 1 bis 11,
**dadurch gekennzeichnet, dass**
zur Führung des Schneidelements (4) Führungsmittel zwischen Stutzen (3) und Schneidelement (4) vorhanden sind.

13. Vorrichtung nach Anspruch 12,
**dadurch gekennzeichnet, dass**
die Führungsmittel als korrespondierende Stege oder Nocken ausgeführt sind.

14. Vorrichtung nach Anspruch 12 oder 13,
**dadurch gekennzeichnet, dass**
die Führungsmittel als korrespondierende Gewindeabschnitte ausgeführt sind.

15. Vorrichtung nach einem der Ansprüche 1 bis 14,
**dadurch gekennzeichnet, dass**
durch Betätigungselemente (8,9,10) eine Wirkverbindung zwischen Schneidelement (4) und Schraubkappe (5) vorhanden ist.

## Claims

1. Device for opening and reclosing packages (P) containing food, in particular cardboard/plastic cmpositepackages, having a pouring element (1) with a circumferential flange (2) for attaching to the package (P) and a nozzle (3) for pouring out as well as a cutting element (4) arranged in the interior of the nozzle (3) with a plurality of teeth (6) arranged over the perimeter and directed toward the package, and having a screw cap (5), wherein the cutting component (4) cuts an pouring aperture in the composite film material through a turning motion of screw cap (5) for the initial opening of package (P),
**characterised in that**
the teeth (6) of the cutting element (4) have a high gradient at their point, a flatter gradient at their sides and again a high gradient at their tooth base.

2. Device according to claim 1,
**characterised in that**
the teeth (6) of cutting element (4) are arranged directly adjacent to one other, so that their edges touch each other.

3. Device according to claim 1 or 2,
**characterised in that**
the number of teeth (6) of a cutting element (4) is between 10 and 20, preferably between 15 and 20.

4. Device according to one of claims 1 to 3,
**characterised in that**
the tooth flanks (6A, 6B) are sharpened.

5. Device according to one of claims 1 to 4,
**characterised in that**
the contour of the tooth flanks (6A, 6B) has curves in the region of the flat gradient.

6. Device according to one of claims 1 to 5,
**characterised in that**
the cutting element (4) has an area (7) without teeth.

7. Device according to one of claims 1 to 6,
**characterised in that**
the tooth flanks (6A, 6B) on each tooth (6) are symmetrical.

8. Device according to one of claims 1 to 7,
**characterised in that**
the tooth flanks (6A, 6B) on each tooth (6) are inclined.

9. Device according to one of claims 1 to 8,
**characterised in that**
the teeth (6) have little strength and are provided with longitudinal ribs for reinforcement.

10. Device according to one of claims 1 to 9,
**characterised in that**
all the teeth (6) have the same height.

11. Device according to one of claims 1 to 10,
**characterised in that**
all the teeth (6) have the same geometry.

12. Device according to one of claims 1 to 11,
**characterised in that**
guide means between the nozzle (3) and cutting element (4) are provided to guide the cutting element (4).

13. Device according to claim 12,
**characterised in that**
the guide means are corresponding bars or cams.

14. Device according to claim 12 or 13,
**characterised in that**
the guide means are corresponding threaded sections.

15. Device according to one of claims 1 to 14,
**characterised in that**
actuation elements (8, 9, 10) provide an effective connection between cutting element (4) and screw cap (5).

## Revendications

1. Dispositif pour l'ouverture et la refermeture d'emballages (P) contenant des produits alimentaires, en particulier d'emballages composites en matière plastique / en carton, ledit dispositif comprenant un élément verseur (1) comportant une collerette circulaire (2) servant à la fixation sur l'emballage (P) et comportant un prolongement tubulaire (3) servant à verser, ainsi qu'un élément de coupe (4) disposé à l'intérieur du prolongement tubulaire (3), ledit élément de coupe comprenant une pluralité de dents (6) disposées sur la circonférence et dirigées vers l'emballage, et comprenant un capuchon à vis (5), où l'élément de coupe (4), par un mouvement de rotation du capuchon à vis (5), coupe, pour la première ouverture de l'emballage (P), une ouverture de versement se trouvant dans le matériau composite de la feuille,
**caractérisé en ce que**
les dents (6) de l'élément de coupe (4) présentent un gradient élevé sur leur pointe, un gradient plus plat sur leurs flancs, et à nouveau un gradient élevé sur leur base de dent.

2. Dispositif selon la revendication 1,
**caractérisé en ce que**
les dents (6) de l'élément de coupe (4) sont disposées en étant directement contiguës les unes aux autres, de sorte que leurs tranchants se touchent.

3. Dispositif selon la revendication 1 ou 2,
**caractérisé en ce que**
le nombre de dents (6) d'un élément de coupe (4) est compris entre 10 et 20, de préférence entre 15 et 20.

4. Dispositif selon l'une quelconque des revendications 1 à 3,
**caractérisé en ce que**
les flancs de dents (6A, 6B) sont configurés en étant aiguisés.

5. Dispositif selon l'une quelconque des revendications 1 à 4,
**caractérisé en ce que**
le contour des flancs de dents (6A, 6B) présente des oscillations dans la zone du gradient plat.

6. Dispositif selon l'une quelconque des revendications 1 à 5,
**caractérisé en ce que**
l'élément de coupe (4) présente une zone (7) sans dents.

7. Dispositif selon l'une quelconque des revendications 1 à 6,
**caractérisé en ce que**
les flancs de dents (6A, 6B) de chaque dent (6) sont configurés de manière symétrique.

8. Dispositif selon l'une quelconque des revendications 1 à 7,
**caractérisé en ce que**
les flancs de dents (6A, 6B) de chaque dent (6) sont configurés de manière inclinée.

9. Dispositif selon l'une quelconque des revendications 1 à 8,
**caractérisé en ce que**
les dents (6) présentent une faible épaisseur et sont dotées, pour les renforcer, de nervures longitudinales.

10. Dispositif selon l'une quelconque des revendications 1 à 9,
**caractérisé en ce que**
toutes les dents (6) présentent la même hauteur.

11. Dispositif selon l'une quelconque des revendications 1 à 10,
**caractérisé en ce que**
toutes les dents (6) présentent la même géométrie.

12. Dispositif selon l'une quelconque des revendications 1 à 11,
**caractérisé**
**en ce qu'**il existe des moyens de guidage placés entre le prolongement tubulaire (3) et l'élément de coupe (4) et servant au guidage de l'élément de coupe (4).

13. Dispositif selon la revendication 12,
**caractérisé en ce que**
les moyens de guidage sont configurés comme des barrettes ou des cames correspondantes.

14. Dispositif selon la revendication 12 ou 13,
**caractérisé en ce que**
les moyens de guidage sont configurés comme des parties filetées correspondantes.

15. Dispositif selon l'une quelconque des revendications 1 à 14,
**caractérisé**
**en ce qu'**il existe une liaison fonctionnelle entre l'élément de coupe (4) et le capuchon à vis (5), fournie par des éléments d'actionnement (8, 9, 10).
